# EUROPÄISCHE PATENTSCHRIFT

(11) **EP 2 303 056 B1**
(45) Veröffentlichungstag und Bekanntmachung des Hinweises auf die Patenterteilung: **24.02.2016**
(21) Anmeldenummer: 09769236.2
(22) Anmeldetag: 23.06.2009
(51) Int. Cl.: A45C 13/26

(54) **TRANSPORTBEHÄLTER, INSBESONDERE ZUR AUFBEWAHRUNG VON WERTSCHEINEN**
TRANSPORT CONTAINER, IN PARTICULAR FOR STORING SECURITIES
CONTENANT DE TRANSPORT, EN PARTICULIER POUR LA CONSERVATION DE PAPIERS-VALEURS

(30) Priorität: 23.06.2008 DE 102008029629
(43) Veröffentlichungstag der Anmeldung: 06.04.2011
(73) Patentinhaber: Wincor Nixdorf International GmbH, 33106 Paderborn (DE)
(72) Erfinder: BERENDES, Elmar, 34414 Warburg-Nörde (DE)
(86) Internationale Anmeldenummer: PCT/EP2009/057791
(87) Internationale Veröffentlichungsnummer: WO 2009/156387

(56) Entgegenhaltungen:
- DE-C- 875 959
- US-A- 4 117 914
- US-A- 4 905 711

## Beschreibung

Die Erfindung betrifft einen Transportbehälter, der zur Aufbewahrung und zum Transport von Wertscheinen geeignet ist. Solche Wertscheine sind beispielsweise Banknoten, Schecks oder Wertbons. Der Transportbehälter umfasst einen Behälterkörper mit mindestens einem Aufbewahrungsbereich zur Aufbewahrung der Wertscheine sowie mindestens einen mit dem Behälterkörper verbundenen Griff. Der Griffe dient insbesondere als Transportgriff. Zum Transport des Behälters kann eine Person mit einer Hand in oder durch eine Grifföffnung des Transportgriffs greifen. Transportbehälter zum Transport von Wertscheinen, die einen Handgriff zum Transport haben, sind beispielsweise aus dem Dokument WO 01/29786 A1 bekannt.

Zum einfachen Tragen ist es sinnvoll, den oder die mit dem Behälter verbundenen Griffschenkel des Griffs in einer Schwerpunktebene oder in einer zur Schwerpunktebene parallelen Ebene nahe der Schwerpunktebene anzuordnen. Dadurch wird ein relativ einfaches und konfortables Tragen des Behälters ermöglicht. Für viele Anwendungen ist es wünschenswert, zwei Behälter gleichzeitig ohne weitere Hiifsmittel mit einer Hand anheben und tragen zu können. Aus dem Dokument DE 201 18 843 U1 ist ein teilbarer Transportbehälter bekannt, bei dem die zwei Teile des Transportbehälters gemeinsam durch das gemeinsame Umgreifen von zwei mit den Teilbehältern verbundenen Tragebügeln umfasst werden können. Bei diesen Teilbehältern ist es erforderlich, Verrastelemente vorzusehen, durch die die beiden Teilbehälter miteinander verbunden werden, um einen gemeinsamen Transport der Teilbehälter zu ermöglichen.

Aus dem Dokument US 4,117,914 A ist ein gattungsgemäßer Behälter mit einem hochklappbaren und verschwenkbaren Griff bekannt. In einer ersten Griffposition wird der Koffer als Einzelkoffer getragen und in einer zur ersten Griffposition verschobenen zweiten Griffposition kann der Koffer zusammen mit einem weiteren Koffer einhändig getragen werden.

Aus dem Dokument DE 875 959 C ist ein Sammlerkasten bekannt, der einen ausziehbaren und ausklappbaren Griff hat. Zum Tragen des Kastens wird der Griff ausgezogen, und zum Ziehen des Kastens wird der Griff ausgeklappt. Der Kasten kann weder einzeln noch zusammen mit einem weiteren Kasten einhändig getragen werden.

Aufgabe der Erfindung ist es, einen Transportbehälter anzugeben, der sowohl einzeln als auch mit einem weiteren Transportbehälter einfach transportierbar ist.

Diese Aufgabe wird durch einen Transportbehälter mit den Merkmalen des Patentanspruchs 1 und durch eine Anordnung mit zwei Transportbehältern gelöst. Vorteilhafte Weiterbildungen der Erfindung sind in den abhängigen Patentansprüchen angegeben.

Durch einen Transportbehälter mit den Merkmalen des Patentanspruchs 1 kann der Transportbehälter mit einer Hand sowohl komfortabel als einzelner Behälter als auch zusammen mit mindestens einem weiteren Behälter getragen und transportiert werden. Durch die Verschiebung des Griffs relativ zum Behälterkörper ist es insbesondere möglich, den Griff in einer ersten Transportposition zum Transport als einzelner Transportbehälter und in einer von der ersten Transportposition verschiedenen zweiten Transportposition zum Transport zusammen mit einem zweiten Transportbehälter anzuordnen. Dazu reicht eine einfache Verschiebung des Griffs über das Halteelement und/oder mit dem Halteelement aus, sodass Montagearbeiten zur Änderung der Position des Griffs nicht erforderlich sind.

Vorteilhaft ist es, einen Griffe vorzusehen, der zwei Griffschenkel und einen die Griffschenkel verbindenden Griffsteg hat. Der Griffsteg verbindet vorzugsweise jeweils ein Ende jedes Griffschenkels miteinander. Das andere Ende jedes Griffstegs ist über das Verbindungselement mit dem Behälterkörper jeweils verbunden. Insbesondere greift das Verbindungselement in eine im Behälterkörper vorgesehene Öffnung oder eine im Behälterkörper vorgesehene Führung ein. Dadurch kann auf einfache Art und Weise eine von Griffschenkeln, dem Griffsteg und dem Behälterkörper begrenzte Grifföffnung erzeugt werden, durch die eine den Behälter tragende Person mit einer Hand hindurch den Griffsteg umgreifen kann. Bei anderen Ausführungsformen können auch Griffe mit nur einem Griffschenkel und/oder mehreren Griffstegen, insbesondere mit einem Griffschenkel und mit einem eine Eingriffsöffnung bereitstellenden ringförmigen Element, vorgesehen werden. Bei einer vorteilhaften Weiterbildung der Erfindung ist der Griff ein als Bügelgriff ausgebildeter Transportgriff.

Bei einer vorteilhaften Weiterbildung der Erfindung ist der Griff ein als Bügelgriff ausgebildeter Transportgriff. Ein solcher Bügelgriff ist einfach und kostengünstig hotstellbar, bietet gute Trageeigensehaften als Transportgriff und ist relativ einfach mit dem Behälterkörper über einfache Verbindungselemente verbindbar.

Ferner wird der Griff in einer im Behälterkörper vorgesehenen Vertiefung angeordnet. Die Vertiefung kann in einer Stirnseite des Transportbehälters vorgesehen sein, wobei die Stirnseite des Transportbehälters im Wesentlichen orthogonal zur Längsachse des Behälterkörpers angeordnet ist. Dabei ist es erfindungsgemäß, wenn mindestens eine Verbindungsstelle zwischen Griff und Behälterkörper in der Vertiefung angeordnet ist und der Griff zumindest in einer Transportposition aus der Vertiefung hervorsteht, sodass zumindest ein Teil der Grifföffnung aus der Vertiefung hervorsteht. Dadurch kann eine Person zum Transport des Behälters einfach durch die Grifföffnung hindurchgreifen und einen Bereich eines Griffstegs mit der Hand angreifen umschießen.

Die Längsachse des Behälterkörpers verläuft bei einer im Wesentlichen vertikalen Anordnung der Längsachse des Transportbehälters durch die Schwerpunktebene des gefüllten und/oder ungefüllten Transportbehälters. Dabei kann die Schwerpunktebene des gefüllten und/oder ungefüllten Transportbehälters im Wesentlichen parallel zur Unterseite und/oder Oberseite des Transportbehälters in Einbaulage des Transportbehälters in einen Geldautomaten verlaufen. Bei einer Anordnung des Transportbehälters in Einbaulage ist dessen Längsachse waagerecht angeordnet.

Besonders erfindungsgemäß ist es, wenn der Griff in einer ersten Ruheposition nicht aus der im Behälterkörper vorgesehen Vertiefung hervorsteht und dass der Griff in einer ersten Transportposition aus dieser Vertiefung hervorsteht, sodass eine durch den Griff gebildete Eingriffsöffnung in der Schwerpunktebene oder in einer zur Schwerpunktebene parallesen Ebene nahe der Schwerpunktebene angeordnet ist. Besonders erfindungsgemäß ist es, wenn die Eingriffsöffnung in der ersten Transportposition in der Schwerpunktebene oder in einer zur Schwerpunktebene parallelen ersten Ebene nahe der Schwerpunktebene angeordnet ist und dass die Eingriffsöffnung in einer zweiten Transportposition in einer zur Schwerpunktebene parallelen zweiten Ebene angeordnet ist, wobei die zweite Ebene einen Abstand zur Schwerpunktebene bzw. einen größeren Abstand zur Schwerpunktebene als die parallele erste Ebene hat. Die parallele zweite Ebene ist vorzugsweise zwischen der Schwerpunktebene und der Unterseite des Behälterkörpers angeordnet.

Der Transportbehälter ist vorzugsweise in einem Einschubrahmen anordenbar. Die Unterseite des Behälterkörpers ist bei der Anordnung des Transportbehälters im Einschubrahmen im Wesentlichen in einer waagerechten Ebene angeordnet und eine mit dem Griff über das Verbindungselement verbundene Stirnseite des Behälterkörpers ist im Wesentlichen senkrecht angeordnet. Der Transportbehälter ist mit Hilfe des Griffs zumindest einfach aus dem Einschubrahmen herausziehbar. Ist der Griff in die im Behälterkörper vorgesehene Vertiefung einklappbar, so wird der Griff zumindest nach dem Einschieben des Behälters in den Einschubrahmen eingeklappt, sodass dann ein relativ geringer Platzbedarf für den Transportbehälter vorgesehen werden muss.

Weiterhin ist es ein Rückstellelement vorgesehen, das auf den Griff eine Rückstellkraft zumindest in die erste Transportposition oder in die Ruheposition ausübt. Ein solches Rückstellelement kann beispielsweise eine Feder sein, die eine geeignete Federkraft auf den Griff ausübt. Ferner ist es vorteilhaft, den Griff zusammen mit dem Verbindungselement zu verschieben, wobei das Verbindungselement vorzugsweise in mindestens eine Führungsschiene eingreift. Insbesondere können der Griff und das Verbindungselement bzw. das Verbindungselement und der Behälterkörper eine Kulissensteuerung zum Verschieben des Griffs bilden. Beispielsweise ist der Griff aus der ersten Transportposition zusammen mit dem mindestens einen Verbindungselement in den dritten Zustand verschiebbar. Das mindestens eine Verbindungselement greift vorzugsweise in mindestens eine Führungsschiene und/oder Führungsnut ein. Das Verbindungselement kann dabei mindestens ein vom Griff abstehendes Eingriffselement sein. Das Eingriffselement kann dabei fest oder drehbar mit dem Griff verbunden sein oder integral an den Griff angeformt sein.

Ferner ist es vorteilhaft, die Schwerpunktebene des Transportbehälters dann senkrecht anzuordnen, wenn der Transportbehälter in einer Transportposition angeordnet ist. Insbesondere ist dies vorteilhaft, wenn der Transportbehälter von einer Person am Griff getragen wird. In der Transportposition ragt der in der ersten oder zweiten Transportposition angeordnete Griff nach oben aus der Stirnseite des Behälterkörpers heraus.

Besonders vorteilhaft ist es, wenn eine Fixieranordnung zum Halten des Griffs in der zweiten Transportposition vorgesehen ist. Die Fixieranordnung kann ein Rastelement enthalten, in das ein Teil des Griffs und/oder das mindestens eine Verriegelungselement in der zweiten Transportposition einrastend in der zweiten Transportposition gehalten wird. Dadurch kann eine unerwünschte Rückstellung des Griffs in die erste Transportposition und in die Ruheposition vermieden werden.

Ein weiterer Aspekt der Erfindung betrifft eine Anordnung mit zwei erfindungsgemäßen Transportbehältern, bei der die Transportbehälter derart angeordnet sind, dass eine der mindestens vier Längsseiten des ersten Behälters einer der mindestens vier Längsseiten des zweiten Transportbehälters gegenüberliegend angeordnet ist. Die Griffe der Transportbehälter sind über das mindestens eine jeweilige Verbindungselement zu der gegenüberliegenden Längsseite des jeweils anderen Transportbehälters hin verschiebbar, sodass der Abstand zwischen den Griffen in der zweiten Transportposition gegenüber der ersten Transportposition verringert ist. Vorzugsweise ist der Abstand zwischen den Griffen derart verringert, dass die Griffe von einer Person mit einer Hand gemeinsam umgreifbar sind. Dadurch kann die Person zwei Behälter gleichzeitig mit einer Hand bequem transportieren. Ferner ist es vorteilhaft, die Transportbehälter mit jeweils einer Längsseite, vorzugsweise mit ihren Unterseiten, gegenüberliegend anzuordnen. Dann können die Griffe jeweils zu dieser Längsseite, bzw. zur Unterseite des Transportbehälters hin verschoben werden. Die Unterseite des Transportbehälters wird üblicherweise stabil ausgeführt, da der jeweilige Transportbehälter mit der Unterseite in einen Einschubrahmen, vorzugsweise in einen in einem Tresor eines Geldautomaten angeordneten Einschubrahmen oder in einen durch den Tresor gebildeten Einschubrahmen, eingeschoben wird und entsprechend robust ausgebildet ist. Der Griff ist jeweils an der Stirnseite des jeweiligen Transportbehälters verschiebbar angeordnet. Zum einfachen Tragen der Transportbehälter werden die Transportbehälter derart angeordnet, dass die Stirnseite mit dem Griff jeweils die Oberseite des stehenden Transportbehälters bildet, wenn dieser in einer Transportposition angeordnet ist, in der die Unterseite des Transportbehälters in Einbaulage senkrecht angeordnet ist. So kann der Transportbehälter auf die der Stirnseite mit dem Griff gegenüberliegenden Stirnseite gestellt werden. Werden die Transportbehälter jeweils auf ihrer Stirnseite stehend mit ihren auf ihre Einbaulage in einem Geldautomaten bezogene Unterseiten gegenüberliegend angeordnet, kann bei einer Verschiebung des jeweiligen Griffs zur Unterseite des jeweiligen Transportbehälters hin eine Person mit einer Hand bequem beide Griffe gleichzeitig umgreifen. Die Schwerpunktebene der beiden Transportbehälter liegt zumindest bei leeren oder gleichmaßig befüllten Tran-sportbehältern in der Ebene zwischen den einander gegenüberliegenden Längsseiten, sodass die beiden Transportbehälter der Anordnung bequem und einfach getragen werden können.

Jeder der Transportbehälter der Anordnung kann mit den weiter oben für einen einzelnen Transportbehälter angegebenen Merkmalen vorteilhaft, weitergebildet werden.

Wertscheine sind insbesondere Banknoten, Gutscheine und/oder Tickets für Transportmittel, oder Veranstaitungen.

Weitere Merkmale und Vorteile der Erfindung vergeben sich aus der folgenden Beschreibung, welche in Vebindung mit den beigefügten Figuren die Erfindung anhand eines Ausführungsbeispiels näher erläutert.

Es zeigen:
- Figur 1: eine perspektivische Ansicht eines Transportbehälters zum Transport von Wertscheinen für einen Geldautomaten in Einbäulage mit eingeklapptem Griff;
- Figur 2: eine Seitenansicht des Behälters nach Figur 1 mit in eine erste Transportposition aufgeklapptem Handgriff;
- Figur 3: einen Längsschnitt eines Abschnitts des Transportbehälters nach den Figuren 1 und 2 mit dem in die erste Transportposition ausgeklappten Griff;
- Figur 4: den Längsschnitt nach Figur 3 mit eingeklapptem Griff;
- Figur 5: einen Abschnitt von zwei zum gleichzeitigen Transport aneinanderliegenden Transportbehältern, wobei ein Abschnitt jedes Transportbehälters im Längsschnitt dargestellt ist und wobei die Griffe jeweils in eine zweite Transportposition verschoben sind; und
- Figur 6: eine perspektivische Außenansicht eines Abschnitts der Transportbehälter der Anordnung nach Figur 5.

In Figur 1 ist eine perspektive Ansicht eines Transportbehälters 10 zum Transport von Wertscheinen dargestellt, der in einen Geldautomaten einsetzbar ist. Mit Hilfe eines solchen Transportbehälters 10 werden Wertscheine von einer Zentrale zum Geldautomaten sowie vom Geldautomaten zu einem weiteren Geldautomaten oder zur Zentrale transportiert. Der Transport solcher Transportbehälter 10 erfolgt vorzugsweise durch ein Werttransportunternehmen. Üblicherweise tauscht das Werttransportunternehmen bei einem Wechsel der Transportbehälter 10 eines Geldautomaten mindestens zwei dieser Transportbehälter 10 aus, wobei eine Person die mindestens zwei in den Geldautomaten einzusetzenden Transportbehälter 10 von einem Fahrzeug zum Tresor des Geldautomaten trägen muss und nach einem Austausch der Transportbehälter 10 die mindestens zwei aus dem Tresor des Geldautomaten entnommenen Transportbehälter 10 wieder zurück zum Fahrzeug tragen muss. Dazu haben bekannte Transportbehälter einen Handgriff, der ein bequemes und sicheres Tragen eines Traneportbehälters in einer Hand ermöglicht. Der Erfindung liegt die erkenntnis zugrunde, dass es günstig ist, mindestens zwei Transportbehälter 10 in einer Hand zu tragen, um den Transport der Transportbehälter 10 durch die Person effizieht zu gestalten. Ein solcher geschlossener Transportbehälter 10 wird auch als Kassette öder Transportkassette bezeichnet.

In Figur 1 ist der Transportbehälter 10 in Einbaulage dargestellt, d. h. die Längsachse des Transportbehälters 10 verläuft im Wesentlichen parallel zu der waagerechten Ebene, in der der Transportbehälter 10 bei der Darstellung nach Figur 1 angeordnet ist. Der Transportbehälter hat einen Behälterkörper 12, in dem eine Vertiefung 14 in einer Stirnseite 15 des Behälterkörpers 12 vorgesehen ist, in der ein Griff 16 angeordnet ist. In Figur 1 ist der Griff 16 in einer eingeklappten Position dargestellt. Der Griff 16 hat zwei Griffschenkel, 18, 20. Jeweils ein Ende der Griffschenkel 18, 20 ist über einen Griffsteg 22 mit den jeweiligen anderen Ende der Griffschenkel 18, 20 verbunden. Die vom Griffsteg 22 entfernten Enden der Griffschenkel 18, 20 sind an jeweils einer Verbindungsstelle 24, 26 mit dem Behälterkörper 12 verbunden und ermöglichten ein Verschwenken des Griffs 16 in die in Figur 2 dargestellte Position. Die Griffschenkel 18, 20 und der Griffsteg 22 bilden eine Eingriffsöffnung 28. Die Oberseite des Transportbehälters 10 ist als Deckel ausgebildet und kann zur Entnahme von Wertscheinen aus dem Transportbehälter 10 oder zum Befüllen des Transportbehälters geöffnet werden. Das Entnehmen von Wertscheinen und das Befüllten des Transportbehälters 10 mit Wertscheine erfolgt vorzugsweise in einer Zentralband, beispielsweise einer Landesbank.

Der Transportbehälter 10 hat weiterhin zwei Seitenwände 30, 31, in denen jeweils Führungsschienen und Rastelemente integral ausgebildet sind. Die Führungsschienen dienen zum Einschub und zum Positionierung des Transportbehälters 10 in einem Einschubrahmen, der im Tresor des Geldautomaten zur Aufnahme von Transportbehältern 10 vorgesehen ist. Zwei an der Seitenwand 30 ausgebildet seitliche Führungsschienen sind mit den Bezugszeichen 32, 33 bezeichnet. Ferner ist zumindest außen an der Seitenwand 30 und vorzugweise auch gegenüberliegend an der Seitenwand 31 jeweils eine vorstehende Rastnocke 34 vorgesehen, in die ein vorzugsweise mit einer Federkraft beaufschlagtes Verriegelungselement beim Einschub des Transportbehälters 10 in den Einschubrahmen einrastet. Beim Einrasten greift zumindest ein Teil des Verriegelungselements hinter die Rastnocke 34. Dadurch bzw. nach dem Einrasten ist der Transportbehälter 10 im Einschubrahmen verriegelt. Zum Entfernen des Transportbehälters 10 aus dem Einschubrahmen muss der Eingriff des Verriegelungselements in die Rastnocke 34 gelöst werden.

Der Querschnitt der Griffschenkel 18, 20 und des Griffsteg 22 sind im Wesentlichen rechteckig wobei der Griffsteg abgerundete Kanten und vorzugsweise eine Anti-Haft-Beschichtung hat, um den Tragekomfort zu erhöhen. Die Verbindungsstellen 24, 26 sind in der in Figur 1 gezeigten Einbaulage des Transportbehälters 10 und im eingeklappten Zustand des Griffs 16 in der oberen Hälfte der Vertiefung 14 im Behälterkörper 12 angeordnet. Der eingeklappte Zustand des Griffs 16 wird auch als Ruheposition bezeichnet. In der in Figur 1 gezeigten Einbaulage des Transportbehälters 10 im Einschubrahmen sind die Wertscheine vorzugsweise auf ihrer Längskante stehend angeordnet.

In Figur 3 ist ein schematischer Längsschnitt des Transportbehälters 10 mit einem eine erste Transportposition ausgeklappten Griff 16 dargestellt. Im Transportbehälter 10 ist ein Stapelraum 36 zur Aufbewahrung der Wertscheine vorgesehen. Der Stapelraum 36 erstreckt sich von einer Zuführund/oder Enthahmeöffnung, die vorzugsweise im Bereich der der Stirnseite 15 gegenüberliegenden Stirnseite vorgesehen ist, bis zur Andruckplatte eines nicht dargestellten Verschiebewagens. Mit einer Antriebseinheit ist der Verschiebewagen entlang der Längsachse des Transportbehälters 10 verschiebbar, sodass der Stapelraum 36 je nach Bedarf vergrößert und verkleinert werden kann. Im unteren Bereich des Transportbehälters 10 ist eine Anordnung mit sogenannten umlaufenden Bodenriemen vorgesehen. Diese Bodenriemen sind antreibbar. Auf den Bodenriemen sind die im Stapelraum 36 des Transportbehälters 10 zu einem Stapel gestapelten Wertscheine auf ihren Längsseiten stehend angeordnet. Durch einen Antrieb der Bodenriemen können abhängig von der Drehrichtung der umlaufenden Bodenriemen zumindest die unteren Bereiche der darauf mit ihren Längsseiten stehenden Wertscheine verschoben werden. Vorzugsweise ist der Transportbehälter 10 so ausgebildet, dass die Zuführ- und/oder Entnahmeöffnung freigegeben und verschlossen werden kann. Über die Zuführ- und/oder Entnahmeöffnung können Wertscheine in den Stapelraum 36 zugeführt und im Stapelraum 36 befindliche Wertscheine aus diesem entnommen werden. Im Deckel des Transportbehälters 10 ist zumindest im Bereich der Zuführ- und/oder Entnahmeöffnung ein nicht dargestellter Höhenanschlag vorgesehen, um die Banknoten zumindest im Bereich der Zuführ- und/oder Entnahmeöffnung relativ exakt positionieren zu können.

An den Verbindungsstellen 24, 26 ist jeweils ein Verbindungselement 38 vorgesehen, das seitlich vom Ende des jeweiligen Griffschenkels 18, 20 durch jeweils eine seitlich in der Vertiefung 14 vorgesehene Führungsschiene eingreift. Die Führungsschiene ist, im vorliegenden Ausführungsbeispiel nach Art eines Langlochs ausgebildet. Das Verbindungselement 38 hat einen seitlich vom Ende des Griffschenkels 20 abstehenden vorzugsweise zylinderförmigen Abschnitt, der durch die Führungsschiene 40 hindurchragt und der an dem dem Griffschenkel 20 gegenüberliegenden Ende einen Hebel 39 hat, wobei das nicht mit dem zylinderförmigen Anschnitt verbundene Ende des Hebels 39 mit einem Ende einer Feder 42 im Eingriff steht. Die Feder 42 ist im vorliegenden Ausführungsbeispiel als Schraubenfeder 42 ausgebildet und wird als Zugfeder eingesetzt. Das andere Ende der Schraubenfeder ist mit einem Gegenlager 44 verbunden. Sowohl der zylinderförmige Abschnitt als auch der Hebel 39 des Verbindungselements 38 sind starr miteinander und starr mit dem Ende des Griffschenkels 20 verbunden. Vorzugsweise ist das Verbindungselement 38 mit dem Griffschenkel 20 einstückig ausgebildet. Beim Aufklappen des Griffs 16 in die in Figur 3 dargestellte erste Transportposition wird die Feder 42 gespannt und übt eine Rückstellkraft auf den Griff 16 in die eingeklappte Ruheposition aus.

Der Griff 16 kann über die Führungsschiene 40 bis zum unteren Ende der Führungsschiene 40 in eine zweite Transportposition verschoben werden. In der zweiten Transportposition hat das Verbindungselement 38 und der Griff 16 einen geringeren Abstand zur Unterseiten 46 des Transportbehälters 10 als in der in Figur 3 gezeigten ersten Transportposition. Bei einer Bewegung des Griffs 16 von der ersten Transportposition in die zweite Transportposition wird die Feder 42 weiter gespannt.

In Figur 4 ist der in Figur 3 gezeigte Längsschnitt eines Abschnitts des Transportbehälters 10 mit eingeklappten Griff 16 dargestellt. Vorzugweise ist bei dieser Griffstellung die Feder 42 vorgespannt, sodass der Griff 16 in der eingeklappten Ruheposition gehalten wird. Das mit dem Behälterkörper 12 an der Verbindungsstelle 24 in Eingriff stehende. Ende des Griffschenkels 18 hat ein weiteres nicht dargestelltes Verbindungselement, das in eine seitlich in der Vertiefung 14 vorgesehene Führungsschiene eingreift. Dieses Verbindungselement hat bei diesem Ausführungsbeispiel keinen Hebel. Ferner steht dieses Verbindungselement nicht in Eingriff mit einer Feder. Bei anderen Ausführungsbeispielen kann jedoch auch dieses an der Verbindungsstelle 24 Vorgesehene Verbindungselement in gleicher Weise ausgebildet sein wie das Verbindungselement 38 und einen Hebel aufweisen, der in Eingriff mit einer Feder steht, die ebenfalls eine Rückstellkraft auf den Griff 16 in die eingeklappe Ruheposition ausübt.

In Figur 5 sind zwei Transportbehälter 10a, 10b dargestelle, die derart angeordnet sind, dass sie mit ihren Unterseiten 18 aneinander liegen, wobei die Längsachsen der Behälter 10a, 10b im Wesentlichen senkrecht angeordnet sind. Gleiche Elemente des in Verbindung mit den Figuren 1 bis 4 beschriebenen Transportbehälters 10 und der in Figur 5 gezeigten Transportbehälter 10a, 10b sind mit denselben Bezugszeiehenziffer und mit dem Buchstaben a für den Transportbehälter 10a und dem Buchstaben b für den Transportbehälter 10b bezeichnet. Die Stirnseiten 15a, 15b bilden somit beim Tragen die Oberseite der Anordnung aus den beiden Transportbehältern 10a, 10b. Sowohl der Griff 16a als auch der Griff 16b sind ausgeklappt, wobei jeder Griff 16a, 16b nur um einen Winkel kleiner 90° aus der jeweiligen Ruheposition gedreht worden ist. Die Griffe 16a, 16b sind jeweils in die zweite Transportposition verschoben, sodass die Verbiridungselemente 38a, 38b jeweils bis ans Ende der Führungsschienen 42a, 42b verschoben sind. Dadurch sind die Griffstege 22a, 22b der Griffe 16a, 16b so weit angenähert, dass eine erwachsene Person beide Griffe einfach mit einer Hand umgreifen kann. Zusätzlich kann ein Verbindungs- und/oder Verriegelungselement vorgesehen sein, um die Griffe 16a, 16b miteinander zu verbinden und die Griffe 16a, 16b in der ausgeklappten zweiten Position zu halten. Alternativ können die Behälter mit ihren Oberseiten oder einer anderen Längsseite aneinander liegen, wobei dann die Griffe vorzugsweise in die zweite Position in Richtung der Oberseiten bzw. der anderen Längsseite hin verschoben werden. Im vorliegenden Ausführungsbeispiel sind die Griffe 16a, 16b als Bügelgriffe ausgebildet. Bei anderen Ausführungsformen können jedoch auch andere Griffformen verwendet werden, die beispielsweise nur einen Griffsteg aufweisen, der mit dem Behälterkörper 12a, 12b verbunden ist. Der jeweilige Handgriff 16a, 16b ist in der jeweiligen ersten Transportposition in oder nahe der Schwerpunktebene des jeweiligen Behälters 10a, 10b angeordnet, sodass sich in dieser ersten Transportposition der Griff 16a, 16b jeder der Einzelbehälter 10a, 10b komfortabel einzeln tragen lässt und in der zweiten Transportposition hin zur gemeinsamen Schwerpunktebene von zwei aneinander liegenden Behältern hin Verschoben sind.

In Figur 6 ist eine perspektivische Außenansicht eines Abschnitts der Transportbehälter 10a, 10b der Anordnung nach Figur 5 gezeigt.

### Bezugszeichenliste

- 10, 10a, 10b: Transportbehälter
- 12, 12a, 12b: Behälterkörper
- 14, 14a, 14b: Vertiefung
- 16, 16a, 16b: Griff
- 18, 20: Griffschenkel
- 22: Griffsteg
- 24, 26: Verbindungsstelle
- 28: Eingriffsöffnung
- 29: Oberseite
- 30, 31: Seitenwand
- 32, 33: Führungsschiene
- 34: Rastnocke
- 36: Stapelraum
- 38: Verbindungselement
- 39: Hebel
- 40: Langloch
- 42: Feder
- 44: Gegenlager

## Patentansprüche

1. Transportbehälter, insbesondere zur Aufbewahrung von Wertscheinen,
mit einem Behälterkörper (12, 12a, 12b), der mindestens einen Aüfbewahrungsbereich (36, 36a, 36b) zur Aufbewahrung der Wertscheine hat,
und mit einem mit dem Behälterkörper (12, 12a, 12b) verbundenen Griff (16, 16a, 16b), wobei
der Griff (16, 16a, 16b) und der Behälterkörper (12, 12a, 12b) durch mindestens ein Verbindungselement (38, 38a, 38b) verbunden sind,
der Griff (16, 16a, 16b) über das Verbindungselement (38, 38a, 38b) gegenüber dem Behälterkörper (12a, 12b) verschiebbar angeordnet ist und der Griff (16, 16a, 16b) in einer im Behälterkörper vorgesehenen Vertiefung (14, 14a, 14b) angeordnet ist,
der Griff (16, 16a, 16b) in einer Ruheposition nicht aus der Vertiefung (14, 14a, 14b) hervorsteht und dass der Griff (16, 16a, 16b) in einer ersten Transportposition aus der Vertiefung (14, 14a, 14b) hervorsteht, sodass eine durch den Griff (16, 16a, 16b) abgebildete Eingriffsöffnung (18, 18a, 18b) in der Schwerpunktebene oder in einer zur Schwerpunktebene parallelen Ebene angeordnet ist,
wobei die Eingriffsöffnung (18, 18a, 18b) in der ersten Transportposition in der Schwerpunktebene angeordnet ist und dass die Eingriffsöffnung (18, 18a, 18b) in einer zweiten Transportposition in einer zur Schwerpunktebene parallelen Ebene angeordnet ist,
**dadurch gekennzeichnet,**
**dass** ein Rückstellelement (42, 42a, 42b) auf den Griff (16, 16a, 16b) eine Rückstellkraft zumindest in die erste Transportposition oder in die Ruheposition ausübt.

2. Transportbehälter nach Anspruch 1, **dadurch gekennzeichnet, dass** der Griff (16, 16a, 16b) ein als Bügelgriff ausgebildeter Transportgriff ist.

3. Transportbehälter nach Anspruch 1 oder 2, **dadurch gekennzeichnet, dass** die Vertiefung (14, 14a, 14b) in einer Stirnseite (15, 15a, 15b) des Behälterkörpers (12, 12a, 12b) vorgesehen ist, wobei die Stirnseite (15, 15a, 15b) im Wesentlichen orthogonal zur Längsachse des Behälterkörpers (12, 12a, 12b) angeordnet ist.

4. Transportbehälter nach einem der vorhergehenden Ansprüche, **dadurch gekennzeichnet, dass** die Längsachse des Behälterkörpers (12, 12a, 12b) bei einer im Wesentlichen vertikalen Anordnung der Längsachse durch die Schwerpunktebene des gefüllten und/oder angefüllten Transportbehälters (10, 10a, 10b) verläuft.

5. Transportbehälter nach einem der vorhergehenden Ansprüche, **dadurch gekennzeichnet, dass** die Schwerpunktebene des gefüllten und/oder ungefüllten Transportbehälters (10, 10a, 10b) im Wesentlichen parallel zur Unterseite und/oder Oberseite des Transportbehälters (10, 10a, 10b) verläuft.

6. Transportbehälter nach einem der vorhergehenden Ansprüche, **dadurch gekennzeichnet, dass** die parallele Ebene zwischen der Schwerpunktebene und der Unterseite des Behälterkörpers (12, 12a , 12b) angeordnet ist.

7. Transportbehälter nach einem der vorhergehenden Ansprüche, **dadurch gekennzeichnet, dass** der Transportbehälter (10, 10a, 10b) in einem Einschubrahmen anordenbar ist, und dass die Unterseite des Behälterkörpers (12, 12a, 12b) im Wesentlichen waagerecht und eine mit dem Griff (16, 16a, 16b) über das Verbindungselement (38, 38a, 38b) verbundene Stirnseite (15, 15a, 15b) des Behälterkörpers (12, 12a, 12b) im Wesentlichen senkrecht angeordnet ist, wobei der Transportbehälter (10, 10a, 10b) mit Hilfe des Griffs (16, 16a, 16b) aus dem Einschubrahmen herausziebar ist.

8. Transportbehälter nach Anspruch 11, **dadurch gekennzeichnet, dass** eine Feder (42, 42a, 42b) zum Erzeugen der Rückstellkraft vorgesehen ist.

9. Transportbehälter nach einem der vorhergehenden Ansprüche, **dadurch gekennzeichnet, dass** der Griff (16, 16a, 16b) aus der ersten Transportposition zusammen mit dem mindestens einen Verbindungselement (38, 38a, 38b) in die zweite Transportposition verschiebbar ist.

10. Transportbehälter nach einem der vorhergehenden Ansprüche,
**dadurch gekennzeichnet, dass** das mindestens eine Verbindungselement (38, 38a, 38b) in mindestens eine Führungsschiene (40, 40a, 40b) und/oder Führungsnut eingreift.

11. Transportbehälter nach einem der vorhergehenden Ansprüche,
**dadurch gekennzeichnet, dass** die Schwerpunktebene des Transportbehälters (10, 10a, 10b) in einer Transportposition des Transportbehälters (10, 10, 10b) senkrecht angeordnet ist und dass der in der ersten oder zweiten Transportposition angeordnete Griff nach oben aus einer Stirnseite des Behälterkörpers herausragt.

12. Anordnung mit zwei Transportbehältern (10a, 10b) jeweils nach einem der vorhergehenden Ansprüche, **dadurch gekennzeichnet,**
**dass** eine Seite (46a) des ersten Transportbehälters (10a) und eine Seite (46b) des zweiten Transportbehälters (10b) einander gegenüberliegend angeordnet sind, und
**dass** der Griff (16a, 16b) jedes Transportbehälters (10a, 10b) über das mindestens eine jeweilige Verbindungselement (38a, 38b) zu der gegenüberliegenden Seite (48a, 48b) des jeweils anderen Transportbehälters (10a, 10b) hin verschiebbar ist.

13. Anordnung nach Anspruch 12, **dadurch gekennzeichnet, dass** der Abstand zwischen den Griffen (16a, 16b) nach dem Verschieben der Griffe 16a, 16b zu der gegenüberliegenden Seite (48a, 48b) des jeweiligen anderen Transportbehälters (10a, 10b) verringert ist.

14. Anordnung nach Anspruch 12 oder 13, **dadurch gekennzeichnet, dass** der Abstand zwischen den Griffen (16a, 16b) derart verringerbar ist, dass die Griffe (16a, 16b) gemeinsam von einer Person mit einer Hand umgreifbar sind.

15. Anordnung nach einem der Ansprüche 12 bis 14, **dadurch gekennzeichnet, dass** die Transportbehälter (10a, 10b) mit ihren Unterseiten (48a, 48b) gegenüberliegend angeordnet sind.

## Claims

1. Transporting container, in particular for storing notes of value,
having a container body (12, 12a, 12b), which has at least one storage region (36, 36a, 36b) for storing the notes of value,
and having a handle (16, 16a, 16b) which is connected to the container body (12, 12a, 12b), wherein
the handle (16, 16a, 16b) and the container body (12, 12a, 12b) are connected by at least one connecting element (38, 38a, 38b),
the handle (16, 16a, 16b) is arranged in a displaceable manner in relation to the container body (12a, 12b) via the connecting element (38, 38a, 38b), and
the handle (16, 16a, 16b) is arranged in a depression (14, 14a, 14b), which is provided in the container body,
the handle (16, 16a, 16b) in a rest position does not project out of the depression (14, 14a, 14b), and the handle (16, 16a, 16b) in a first transporting position projects out of the depression (14, 14a, 14b), and therefore an engagement opening (18, 18a, 18b) formed by the handle (16, 16a, 16b) is arranged in the centre-of-gravity plane or in a plane parallel to the centre-of-gravity plane,
wherein the engagement opening (18, 18a, 18b) in the first transporting position is arranged in the centre-of-gravity plane, and the engagement opening (18, 18a, 18b) in a second transporting position is arranged in a plane parallel to the centre-of-gravity plane, **characterized**
**in that** a restoring element (42, 42a, 42b) subjects the handle (16, 16a, 16b) to a restoring force at least into the first transporting position or into the rest position.

2. Transporting container according to Claim 1, **characterized in that** the handle (16, 16a, 16b) is a transporting handle designed in the form of a bow-type handle.

3. Transporting container according to Claim 1 or 2, **characterized in that** the depression (14, 14a, 14b) is provided in an end side (15, 15a, 15b) of the container body (12, 12a, 12b), wherein the end side (15, 15a, 15b) is arranged essentially orthogonally in relation to the longitudinal axis of the container body (12, 12a, 12b).

4. Transporting container according to one of the preceding claims, **characterized in that** the longitudinal axis of the container body (12, 12a, 12b), in the case of the longitudinal axis being arranged essentially vertically, runs through the centre-of-gravity plane of the filled and/or non-filled transporting container (10, 10a, 10b).

5. Transporting container according to one of the preceding claims, **characterized in that** the centre-of-gravity plane of the filled and/or non-filled transporting container (10, 10a, 10b) runs essentially parallel to the underside and/or upper side of the transporting container (10, 10a, 10b).

6. Transporting container according to one of the preceding claims, **characterized in that** the parallel plane is arranged between the centre-of-gravity plane and the underside of the container body (12, 12a, 12b).

7. Transporting container according to one of the preceding claims, **characterized in that** the transporting container (10, 10a, 10b) can be arranged in a push-in frame, and **in that** the underside of the container body (12, 12a, 12b) is arranged essentially horizontally and an end side (15, 15a, 15b) of the container body (12, 12a, 12b), said end side being connected to the handle (16, 16a, 16b) via the connecting element (38, 38a, 38b), is arranged essentially vertically, wherein the transporting container (10, 10a, 10b) can be pulled out of the push-in frame with the aid of the handle (16, 16a, 16b).

8. Transporting container according to Claim 11, **characterized by** the provision of a spring (42, 42a, 42b) for generating the restoring force.

9. Transporting container according to one of the preceding claims, **characterized in that** the handle (16, 16a, 16b) can be displaced out of the first transporting position, together with the at least one connecting element (38, 38a, 38b), into the second transporting position.

10. Transporting container according to one of the preceding claims, **characterized in that** the at least one connecting element (38, 38a, 38b) engages in at least one guide rail (40, 40a, 40b) and/or guide groove.

11. Transporting container according to one of the preceding claims, **characterized in that** the centre-of-gravity plane of the transporting container (10, 10a, 10b), in a transporting position of the transporting container (10, 10, 10b), is arranged vertically, and **in that** the handle arranged in the first or second transporting position projects upwards out of an end side of the container body.

12. Arrangement having two transporting containers (10a, 10b) each according to one of the preceding claims, **characterized**
**in that** one side (46a) of the first transporting container (10a) and one side (46b) of the second transporting container (10b) are arranged opposite one another, and
**in that** the handle (16a, 16b) of each transporting container (10a, 10b) can be displaced in the direction of the opposite side (48a, 48b) of the respectively other transporting container (10a, 10b) via the at least one respective connecting element (38a, 38b).

13. Arrangement according to Claim 12, **characterized in that** there is a reduction in the distance between the handles (16a, 16b) following displacement of the handles (16a, 16b) towards the opposite side (48a, 48b) of the other transporting container (10a, 10b) in each case.

14. Arrangement according to Claim 12 or 13, **characterized in that** the distance between the handles (16a, 16b) can be reduced such that a person can use one hand to grip around the handles (16a, 16b) together.

15. Arrangement according to one of Claims 12 to 14, **characterized in that** the transporting containers (10a, 10b) have their undersides (48a, 48b) arranged opposite one another.

## Revendications

1. Récipient de transport, en particulier destiné à conserver des papiers-valeur, présentant
un corps de récipient (12, 12a, 12b) qui possède au moins une partie de conservation (36, 36a, 36b) qui conserve les papiers-valeur et
une poignée (16, 16a, 16b) reliée au corps (12, 12a, 12b) du récipient,
la poignée (16, 16a, 16b) et le corps (12, 12a, 12b) du récipient étant reliés par au moins un élément de liaison (38, 38a, 38b),
la poignée (16, 16a, 16b) et l'élément de liaison (38, 38a, 38b) étant disposés de manière à pouvoir coulisser par rapport au corps (12a, 12b) du récipient et
la poignée (16, 16a, 16b) étant disposée dans un creux (14, 14a, 14b) ménagé dans le corps du récipient,
la poignée (16, 16a, 16b) ne débordant pas hors du creux (14, 14a, 14b) lorsqu'elle est en position de repos et la poignée (16, 16a, 16b) débordant hors du creux (14, 14a, 14b) dans une première position de transport de telle sorte qu'une ouverture de saisie (18, 18a, 18b) formée par la poignée (16, 16a, 16b) soit disposée dans le plan du centre de masse ou dans un plan parallèle au plan du centre de masse,
l'ouverture de saisie (18, 18a, 18b) étant disposée dans la première position de transport dans le plan du centre de masse et l'ouverture de saisie (18, 18a, 18b) étant disposée dans un plan parallèle au plan du centre de masse dans une deuxième position de transport,
**caractérisé en ce que**
un élément de rappel (42, 42a, 42b) exerce sur la poignée (16, 16a, 16b) une force de rappel au moins dans la première disposition de transport ou dans la position de repos.

2. Récipient de transport selon la revendication 1, **caractérisé en ce que** la poignée (16, 16a, 16b) est une poignée de transport configurée comme poignée en étrier.

3. Récipient de transport selon les revendications 1 ou 2, **caractérisé en ce que** le creux (14, 14a, 14b) est prévu dans un côté frontal (15, 15a, 15b) du corps (12, 12a, 12b) du récipient, le côté frontal (15, 15a, 15b) étant disposé essentiellement à la perpendiculaire de l'axe longitudinal du corps (12, 12a, 12b) du récipient.

4. Récipient de transport selon l'une des revendications précédentes, **caractérisé en ce que** l'axe longitudinal du corps (12, 12a, 12b) du récipient s'étend, lorsque l'axe longitudinal est disposé essentiellement à la verticale, à travers le plan du centre de masse du récipient de transport (10, 10a, 10b) repli et/ou non rempli.

5. Récipient de transport selon l'une des revendications précédentes, **caractérisé en ce que** le plan du centre de masse du récipient de transport (10, 10a, 10b) rempli et/ou non rempli s'étend essentiellement en parallèle au côté inférieur et/ou au côté supérieur du récipient de transport (10, 10a, 10b).

6. Récipient de transport selon l'une des revendications précédentes, **caractérisé en ce que** le plan parallèle est disposé entre le plan du centre de masse et le côté inférieur du corps (12, 12a, 12b) du récipient.

7. Récipient de transport selon l'une des revendications précédentes, **caractérisé en ce que** le récipient de transport (10, 10a, 10b) peut être disposé dans un cadre d'insertion et **en ce que** le côté inférieur du corps (12, 12a, 12b) du récipient est disposé essentiellement à l'horizontale et un côté frontal (15, 15a, 15b) relié à la poignée (16, 16a, 16b) par l'intermédiaire de l'élément de liaison (38, 38a, 38b) du corps (12, 12a, 12b) du récipient est disposé essentiellement à la verticale, le récipient de transport (10, 10a, 10b) pouvant être extrait du cadre d'insertion à l'aide de la poignée (16, 16a, 16b).

8. Récipient de transport selon la revendication 11, **caractérisé en ce qu'**un ressort (42, 42a, 42b) est prévu pour appliquer la force de rappel.

9. Récipient de transport selon l'une des revendications précédentes, **caractérisé en ce que** la poignée (16, 16a, 16b) peut coulisser hors de la première position de transport en même temps que le ou les éléments de liaison (38, 38a, 38b) jusque dans la deuxième position de transport.

10. Récipient de transport selon l'une des revendications précédentes, **caractérisé en ce que** le ou les éléments de liaison (38, 38a, 38b) s'engagent dans au moins un rail de guidage (40, 40a, 40b) et/ou une rainure de guidage.

11. Récipient de transport selon l'une des revendications précédentes, **caractérisé en ce que** le plan du centre de masse du récipient de transport (10, 10a, 10b), lorsque le récipient de transport (10, 10, 10b) est en position de transport, est disposé à la verticale et **en ce que** la poignée disposée dans la première ou dans la deuxième position de transport déborde vers le haut du côté frontal du corps du récipient.

12. Ensemble constitué de deux récipients de transport (10a, 10b), chacun selon l'une des revendications précédentes,
**caractérisé en ce que**
un côté (46a) du premier récipient de transport (10a) et un côté (46b) du deuxième récipient de transport (10b) sont disposés l'un en face de l'autre et
**en ce que** la poignée (16a, 16b) de chaque récipient de transport (10a, 10b) peut coulisser par l'intermédiaire du ou des éléments de liaison (38a, 38b) par rapport au côté opposé (48a, 48b) de l'autre récipient de transport (10a, 10b).

13. Ensemble selon la revendication 12, **caractérisé en ce que** la distance entre les poignées (16a, 16b), après coulissement des poignées (16a, 16b) vers le côté opposé (48a, 48b) de chaque autre récipient de transport (10a, 10b) est réduite.

14. Ensemble selon les revendications 12 ou 13, **caractérisé en ce que** la distance entre les poignées (16a, 16b) peut être diminuée de telle sorte que les poignées (16a, 16b) puissent être saisies ensemble d'une seule main par une seule personne.

15. Ensemble selon l'une des revendications 12 à 14, **caractérisé en ce que** les récipients de transport (10a, 10b) sont disposés avec leurs côtés inférieurs (48a, 48b) l'un en face de l'autre.
